# EUROPÄISCHE PATENTSCHRIFT

(11) **EP 0 323 484 B1**
(45) Veröffentlichungstag und Bekanntmachung des Hinweises auf die Patenterteilung: **22.04.1992**
(21) Anmeldenummer: 88902446.9
(22) Anmeldetag: 05.03.1988
(51) Int. Cl.: F42B 1/02

(54) **EINLAGE FÜR EINEN GEFECHTSKOPF**
LINER FOR A WARHEAD
DOUBLURE POUR OGIVES

(30) Priorität: 03.07.1987 DE 3722024
(43) Veröffentlichungstag der Anmeldung: 12.07.1989
(73) Patentinhaber: Rheinmetall GmbH, 40880 Ratingen (DE)
(72) Erfinder: RITTEL, Rolf, D-5620 Velbert 15 (DE); NIEMEYER, Torsten, D-4010 Hilden (DE); TRIPPTRAP, Peter, D-4018 Langenfeld (DE); BÖCKER, Jürgen, D-4200 Oberhausen 1 (DE)
(86) Internationale Anmeldenummer: EP8800171
(87) Internationale Veröffentlichungsnummer: WO8900274

(56) Entgegenhaltungen:
- EP-A- 0 252 385
- DE-A- 2 007 625
- FR-A- 1 170 521
- FR-A- 1 561 297
- GB-A- 2 081 851
- GB-A- 2 163 535
- US-A- 3 269 467

## Beschreibung

Die Erfindung betrifft eine Einlage für einen Gefechtskopf, der im Oberbegriff des Patentanspruchs 1 definierten Art.

Aus der US-PS 4,356,770 ist ein Gefechtskopf mit einer Einlage bekannt, die als Kugelkalotte ausgebildet ist. Durch Explosivumformung entsteht aus dieser Kugelkalotte ein im wesentlichen stabförmiges Projektil, das jedoch aufgrund seiner aerodynamisch ungünstigen Form ein instabiles Flugverhalten, einen hohen Geschwindigkeitsabfall und demzufolge eine ungenügende endballistische Leistung aufweist. Der hohe Geschwindigkeitsabfall wird im wesentlichen durch die halbkugelförmige Gestalt der Geschoßspitze verursacht.

Aus der nicht veröffentlichten DE-Patentanmeldung P 35 29 405.1 ist bereits die Einlage eines Gefechtskopfes bekannt, mit der eine ogivale Spitze des Projektiles durch Modifikationen der Einlagenmitte erzielt werden kann. Allerdings haben sich in der Praxis Schwierigkeiten bei Verwendung mit sehr brisantem Sprengstoff ergeben, weil die Anwendung der vorstehend erwähnten Anmeldung zu einer Hohlprojektilnase führt, die unter Verwendung von brisantem Sprengstoff aufplatzen kann.

Aus der DE-PS 11 95 641 sind ferner Einlagen zur Erzeugung von Projektilen durch Explosivumformung bekannt, bei denen aufgrund der progressiven Wandstärkenschwächung der Auskleidung schlanke Projektile hoher Geschwindigkeit erzeugt werden können. Nachteilig bei diesen Geschossen ist vor allem, daß die Projektilnase, vor allem bei Verwendung von brisantem Sprengstoff relativ stumpf ist, weil die Wandstärke der Einlage im Zentrum einen vorgegebenen und von dem Sprengstoff abhängigen Wert nicht unterschreiten darf.

Aus der FR-A 1 561 297 ist eine den Merkmalen des Oberbegriffs des Patentanspruchs 1 entsprechende projektilbildende Einlage als bekannt zu entnehmen. Bei dieser, aus einem Grundkegel bestehenden Einlage, enthält ein zentraler Bereich der Einlage einen von dem Grundkegel abweichenden Kegel mit spitzerem Kegelwinkel. Dadurch tritt jedoch bei der Explosivumformung ein Ausbrechen des Spitzenbereichs aus dem restlichen Teil des Geschosses auf. Hierdurch soll erreicht werden, daß zwei Teilgeschosse entstehen, wobei das aus dem Spitzenbereich gebildete vorlaufende Teilgeschoß die Tarnschicht von panzern durchschlagen soll und damit eine Öffnung herstellt, durch die das nachfolgende Geschoß ungehindert und ohne Beeinträchtigung seiner Durchschlagswirkung hindurchfliegen kann. Die auch hier vorliegende nachteilige Formgebung, insbesondere des Geschoßhauptanteiles, gewährleistet jedoch keine Steigerung der endballistischen Leistung.

Demgegenüber ist es Aufgabe der Erfindung, eine Einlage für einen Gefechtskopf anzugeben, die durch Explosivumformung die Erzeugung eines Projektiles mit gesteigerter endballistischer Leistung und eine Anhebung der Zielgeschwindigkeit auch bei brisantem Sprengstoff ermöglicht.

Diese Aufgabe wird durch die Merkmale des kennzeichnenden Teils des Anspruchs 1 gelöst.

Weitere vorteilhafte Ausgestaltungen der Erfindung ergeben sich aus den Unteransprüchen.

Im folgenden wird anhand von Ausführungsbeispielen und mit Hilfe von Figuren die Erfindung näher erläutert.

### Es zeigen:

Fig. 1 einen Längsschnitt durch einen herkömmlichen Gefechtskopf mit einer Einlage und ein durch Explosivumformung aus der Einlage erzeugtes Projektil;
Fig. 2 eine erfindungsgemäße kugelkalottenförmige Einlage mit einem aus der Einlage erzeugten Projektil;
Fig. 3 ein weiteres Ausführungsbeispiel einer erfindungsgemäßen Einlage, mit dem durch Explosivumformung aus der Einlage erzeugten Projektil.

Fig. 1 zeigt einen im wesentlichen hohlzylindrisch ausgebildeten Gefechtskopf 10, in dessen Gehäuse 11 eine von einem Zünder 12 aktivierte Sprengladung 13 angeordnet ist. Die Sprengladung 13 ist auf einer Seite von einer kalottenförmig ausgebildeten Einlage 14 begrenzt, aus der durch Explosivumformung ein Projektil gebildet werden kann.

Bei dem herkömmlichen Gefechtskopf 10 hat die Einlage 14 die Gestalt einer Kugelkalotte. Aus einer derartigen Einlage kann durch die Explosivumformung nach Zündung der Sprengladung 13 das in Fig. 1 mit 15 schematisch dargestellte Projektil erzeugt werden. Derartige Projektile weisen einen starken Geschwindigkeitsabfall auf, der auf die aerodynamisch ungünstige Gestalt der Spitze des Projektils 15 zurückzuführen ist. Wie Fig. 1 zeigt, entstehen aus der Einlage 14 nämlich ein Projektil 15 mit einer Spitze in Gestalt einer Halbkugel.

Fig. 2 zeigt eine Einlage 20, die bis auf einen zentralen Bereich 22 im wesentlichen der Einlage 14 (Fig. 1) entspricht. In dem Bereich 22 um das Einlagenzentrum herum weist die Einlage eine stärkere konvexe Wölbung in Richtung des Sprengstoffes 13 (Fig. 1) auf als außerhalb des Bereiches 22. Es hat sich gezeigt, daß durch diese Änderung der Einlagengeometrie das durch die Explosionsumformung der Einlage erzeugte Projektil 30 eine ogivale Projektilnase mit gleichzeitig verringertem Nasendurchmesser erhält. Die geometrische Änderung im Bereich 22 der Einlage kann einen beliebigen Verlauf (linear, quadratisch, s-förmig etc.) dergestalt aufweisen, daß die radialen Druckkomponenten pr am Rande des Bereiches 22 aber innerhalb dieses Bereiches größer sind, als die radialen Druckkomponenten p′r außerhalb des Bereiches 22 aber ebenfalls in unmittelbarer Umgebung dieses Bereiches.

Die Höhe Δ x der Wölbung und der Durchmesser d des Bereiches 22 bis zu dem die geometrische Änderung vorgenommen wird, hängen von dem verwendeten Sprengstoff und dem Einlagenmaterial ab und müssen jeweils experimentell ermittelt werden.

So beträgt bei Verwendung von Octol 70/30 als Sprengstoff und Eisen als Einlagenmaterial der maximale Durchmesser d des Bereiches 22 etwa 10 bis 25 % des Durchmessers D der Einlage 20 und die Höhe Δ x der Wölbung (Einbuchtung) muß in diesem Bereich kleiner als 15 % der Höhe der Wölbung der Einlage 20 sein.

Um die ogivale Form des Projektiles weiter zu optimieren, kann zusätzlich die Wandstärke s der Einlage innerhalb des Bereiches um das Einlagenzentrum herum mindestens in einem Teilbereich kleiner gewählt werden als die Wandstärke der Einlage außerhalb des besagten Bereiches. Ein entsprechendes Ausführungsbeispiel zeigt Fig. 3.

Dabei wurde mit 40 die Einlage und mit 50 das durch Explosionsumformung der Einlage 40 entstehende Projektil bezeichnet. Der Bereich 42 um das Einlagenzentrum herum entspricht dem Bereich 22 in Fig. 2. Innnerhalb des bereiches 42 wird in einem Teilbereich 43 die Einlagengeometrie derart geändert, daß der entsprechende Durchmesser s kleiner ist als der Durchmesser S der Einlage außerhalb des bereiches 42. Die verbleibende Wandstärke der Einlage in dem Bereich 43 muß allerdings so gewählt werden, daß bei besonders brisantem Sprengstoff kein Platzen der Einlage erfolgt.

## Patentansprüche

1. Einlage (14, 20, 40) für einen Gefechtskopf (10) zur Erzeugung eines Projektils (15, 30, 50) durch Explosionsumformung der Einlage (14, 20, 40), wobei die Einlage (20, 40) innerhalb eines vorgegebenen Bereichs (22, 42) um das Einlagenzentrum herum eine stärkere Einbuchtung in Richtung des für die Explosionsumformung benötigten Sprengstoffs (13) aufweist als außerhalb, aber in unmittelbarer Umgebung dieses Bereichs (22, 42), dadurch **gekennzeichnet,** daß die Einbuchtung als Wölbung um das Einlagenzentrum, die bei der Explosivumformung der Einlage eine nicht ausbrechbare spitze Geschoßnase (31) erzeugt, ausgebildet ist.

2. Einlage nach Anspruch 1, **dadurch** **gekennzeichnet**, daß die Wandstärke der Einlage (20) inrerhalb des Bereiches (22) um das Einlagenzentrum herum gleich der Wandstärke der Einlage (20) außerhalb des besagten Bereiches (22) ist.

3. Einlage nach Anspruch 1, **dadurch** **gekennzeichnet**, daß die Wandstärke (s) der Einlage (40) innerhalb des Bereiches (42) um das Einlagenzentrum herum mindestens in einem Teilbereich (43) kleiner ist als die Wandstärke (S) der Einlage (40) außerbalb des Bereiches (42).

4. Einlage nach Abspruch 1 oder 2, **dadurch gekennzeichnet**, daß der Durchmesser (d) des Bereiches (22, 42) um das Einlagenzentrum 10 - 35 % des Durchmessers (D) der Einlage (20, 40) beträgt.

5. Einlage nach einem der Ansprüche 1 bis 3, **dadurch gekennzeichnet**, daß die Höhe (Δ x) der Wölbung des Bereiches (22, 42) um das Einlagenzentrum ≦ 15 % der Höhe (F) der Wölbung der Einlage beträgt.

## Claims

1. Liner (14,20,40) for a warhead (10) for the production of a projectile (15,30,50) by explosive deformation of the liner (14,20,40), the liner (20,40) having, within a preselected area (22,42) around the centre of the liner, a greater concavity in the direction of the explosive force (13) required for the explosive deformation than outside said area, but in the immediate vicinity of the said area (22,42) characterised by the fact that the concavity is formed as a convexity around the centre of the lining, which convexity on explosive deformation of the lining produces a pointed projectile nose (31) which cannot be broken away.

2. Liner in accordance with Claim 1, characterised by the fact that the wall thickness of the liner (20) within the area (22) around the centre of the liner is equal to the wall thickness of the liner (20) outside the said area (22).

3. Liner in accordance with Claim 1, characterised by the fact that the wall thickness (S) of the liner (40) within the area (42) around the centre of the liner is less, at least in one part (43), than the wall thickness (S) of the liner (40) outside the area (42).

4. Liner in accordance with Claim 1 or 2, characterised by the fact that the diameter (d) of the area (22,42) around the centre of the liner amounts to 10 to 35% of the diameter (D) of the liner (20,40).

5. Liner in accordance with one of Claims 1 to 4, characterised by the fact that the height (Δ x) of the convexity of the area (22,42) around the centre of the liner is not more than 15% of the height (F) of the convexity of the liner.

## Revendications

1. Revêtement (14, 20, 40) pour une tête militaire (10) et destiné à former un projectile (15, 30, 50) par déformation explosive du revêtement (14, 20, 40), le revêtement (20, 40) présentant à l'intérieur d'une zone prédéterminée (22, 42), située autour du centre du revêtement, une courbure en direction de l'explosif (13), nécessaire à la déformation explosive, plus prononcée qu'à l'extérieur de cette zone (22, 42) mais dans son environnement immédiat, caractérisé en ce que la concavité est constituée sous forme d'une courbure autour du centre du revêtement qui produit par déformation explosive du revêtement un nez de projectile (31) dont la pointe ne peut pas se détacher.

2. Revêtement selon la revendication 1, caractérisé en ce que l'épaisseur de paroi du revêtement (20) à l'intérieur de la zone (22) et autour de la partie centrale du revêtement est égale à l'épaisseur de paroi du revêtement (20) à l'extérieur de ladite zone (22).

3. Revêtement selon la revendication 1, caractérisé en ce que l'épaisseur de paroi (s) du revêtement (40) à l'intérieur de la zone (42) autour du centre du revêtement et au moins dans une zone partielle (43) est inférieure à l'épaisseur de paroi (S) du revêtement à l'extérieur de la zone (42).

4. Revêtement selon la revendication 1 ou 2, caractérisé en ce que le diamètre (d) de la zone (22, 42) autour de la partie centrale du revêtement représente de 10 à 35% du diamètre (D) du revêtement (20, 40).

5. Revêtement selon l'une quelconque des revendications 1 à 4, caractérisé en ce que la hauteur (Δx) de la courbure de la zone (22, 42) autour de la partie centrale du revêtement est de ≦ 15 % la hauteur (F) de la courbure du revêtement.
